# EUROPÄISCHE PATENTSCHRIFT

(11) **EP 1 169 251 B1**
(45) Veröffentlichungstag und Bekanntmachung des Hinweises auf die Patenterteilung: **11.06.2003**
(21) Anmeldenummer: 99959170.4
(22) Anmeldetag: 27.12.1999
(51) Int. Cl.: B65H 29/60, B65H 29/66, B65H 29/70

(54) **VORRICHTUNG ZUM ÜBERFÜHREN VON ERZEUGNISSEN ZWISCHEN FÖRDERWEGEN**
DEVICE FOR TRANSFERRING PRODUCTS BETWEEN CONVEYOR PARTS
DISPOSITIF POUR TRANSFERER DES PRODUITS ENTRE DES PARCOURS DE TRANSPORT

(30) Priorität: 19.03.1999 CH 52099
(43) Veröffentlichungstag der Anmeldung: 09.01.2002
(73) Patentinhaber: Ferag AG, 8340 Hinwil (CH)
(72) Erfinder: A.W. GROENENDIJK, Niek, NL-1411 HW Naarden (NL)
(74) Vertreter: Patentanwälte Schaad, Balass, Menzl & Partner AG
(86) Internationale Anmeldenummer: CH9900627
(87) Internationale Veröffentlichungsnummer: WO00056648

(56) Entgegenhaltungen:
- EP-A- 0 478 911
- DE-B- 1 113 358

## Beschreibung

Die vorliegende Erfindung betrifft eine Vorrichtung zum wahlweisen Überführen von flexiblen flächigen Erzeugnissen, insbesondere Druckereiprodukten wie Zeitungen, Zeitschriften, Kuverts und dergleichen, aus einer entlang eines ersten Förderweges transportierten Schuppenformation auf einen vom ersten Förderweg abzweigenden zweiten Förderweg gemäss dem Oberbegriff des Patentanspruchs 1.

Eine Vorrichtung dieser Art ist aus der EP-A-0 478 911 und der entsprechenden US-A-5,195,741 bekannt und entspricht dem Oberbegriff des Anspruchs 1. Der erste Förderweg dieser Vorrichtung ist durch einen Bandförderer bestimmt, dessen aktives Trum zur Bildung einer fallenden Stufe S-förmig um Umlenkwalzen geführt ist. Von jedem Erzeugnis - Druckereiprodukten - der in Schuppenformation mittels des Bandförderers transportierten Erzeugnissen, wird beim Überqueren der Stufe - infolge der Eigensteifigkeit der Erzeugnisse - die vorlaufende Kante und ein an diese anschliessender Randbereich freigelegt. Eine einen zweiten Förderweg definierende Fördereinrichtung weist zwei hintereinander geschaltete, gelenkig miteinander verbundene, als Bandförderer ausgebildete Förderarme auf. Das stromabwärts gelegene Ende dieses Förderarmepaars ist ortsfest schwenkbar gelagert und das stromaufwärts gelegene Ende ist zum Herauslösen von Erzeugnissen aus der Schuppenformation in eine der Stufe benachbarte Arbeitslage und zum Beenden des Herauslösens in eine von der Stufe weiter beabstandete Rückzugslage verbringbar. Beim Bewegen in Arbeitslage erfasst die zweite Fördereinrichtung jenes Erzeugnis, welches mit seinem freigelegten vorauslaufenden Randbereich über die Stufe vorsteht. Dieses und allenfalls nachfolgende Erzeugnisse werden entlang des zweiten Förderweges weitertransportiert. Mit dem Bewegen des stromaufwärts liegenden Endes der zweiten Fördereinrichtung in die Rückzugslage wird das zuletzt erfasste Erzeugnis unter dem nachfolgenden Erzeugnis weggezogen, so dass dieses und die folgenden Erzeugnisse in der Schuppenformation entlang des ersten Förderweges weitergefördert werden.

Aus der DE 11 13 358 ist eine Vorrichtung zum Ausscheiden fehlerhafter Bögen in bogenerzeugenden und -verarbeitenden Maschinen bekannt, bei der die Bögen zwischen endlosen Fördergurten bewegt werden. Zum Ausscheiden einzelner Bögen werden Teile der oberen und unteren Fördergurte mittels Leitrollen um eine feststehende gemeinsame Achse derart verschwenkt, dass der auszuschaltende Bogen von der normalen Bewegungsrichtung abgeleitet wird. Wegen der Förderung zwischen zwei Fördergurten eignet sich diese Vorrichtung nicht zum Ausscheiden einzelner Gegenstände aus einem Schuppenstrom.

Ausgehend von diesem Stand der Technik ist es eine Aufgabe der vorliegenden Erfindung, die gattungsgemässe Vorrichtung derart weiterzubilden, dass bei hoher Verarbeitungskapazität ein ruhiger Lauf gewährleistet ist.

Diese Aufgabe wird mit einer Vorrichtung gelöst, die die Merkmale des gekennzeichnenden Teils des Anspruchs 1 aufweist.

Die erfindungsgemässe Vorrichtung ermöglicht eine Ausbildung der ersten Fördereinrichtung, ohne dauernd vorhandene Stufe, wodurch ein ruhiger Lauf für die in Schuppenformation transportierten flexiblen flächigen Erzeugnisse gewährleistet werden kann. Mittels Führungselementen kann der erste Förderweg zum Freilegen der vorauslaufenden Kante und des an diese anschliessenden Randbereichs des jeweils ersten dem zweiten Förderweg zuzuleitenden Erzeugnisses verändert werden.

Bevorzugte Ausbildungsformen der erfindungsgemässen Vorrichtung sind in den abhängigen Ansprüchen angegeben.

Die Erfindung wird anhand eines in der Zeichnung dargestellten Ausführungsbeispiels näher erläutert. Es zeigen rein schematisch:
- Fig. 1: in Ansicht eine Ausführungsform der erfindungsgemässen Vorrichtung, wobei flexible flächige Erzeugnisse in Schuppenformation entlang eines ersten Förderweges transportiert werden;
- Fig. 2: in gleicher Darstellung wie Fig. 1 die dort gezeigte Vorrichtung, wobei Erzeugnisse aus der Schuppenformation zu einem zweiten Förderweg überführt und entlang diesem weitergefördert werden; und
- Fig. 3: gegenüber Fig. 2 vergrössert einen Teil der dort gezeigten Vorrichtung.

Die in der Zeichnung dargestellte Vorrichtung weist eine einen ersten Förderweg 10 festlegende erste Fördereinrichtung 12 auf. Diese ist dazu bestimmt, in einer Schuppenformation S anfallende flexible flächige Erzeugnisse 14, im vorliegenden Fall Zeitungen, in Förderrichtung F zu transportieren. Die Vorrichtung eigent sich auch für die Verarbeitung von anderen Druckereiprodukten, wie Zeitschriften, Kuverts und dergleichen. Bei einer Abzweigstelle 16 zweigt vom ersten Förderweg 10 ein zweiter Förderweg 18 ab, welcher durch eine zweite Fördereinrichtung 20 bestimmt ist. In der anfallenden Schuppenformation S liegt jedes Erzeugnis 14 auf dem jeweils vorauslaufenden Erzeugnis auf. Der ersten Fördereinrichtung 12 ist bei der Abzweigstelle 16 eine Freilegeeinrichtung 22 zugeordnet, die dazu bestimmt ist, die vorlaufende Kante 24 - im vorliegenden Fall die Falzkante des gefalteten Druckereiprodukts - und einen daran anschliessenden Randbereich 24' des jeweils ersten der zweiten Fördereinrichtung 20 zuzuführenden Erzeugnisses 14 freizulegen.

Die erste Fördereinrichtung 12 weist zwei unmittelbar hintereinander geschaltete Bandförderer 26, 28 auf, die bei sich in Ruhestellung 30 befindendem Führungselement 32 der Freilegeeinrichtung 22 - siehe Fig. 1 - eine Förderebene mit einem geradlinigen ersten Förderweg 10 festlegen. Der erste Bandförderer 26 weist ein Förderband 34 auf, das am stromabwärts gelegenen Ende bei der Abzweigstelle 16 um eine angetriebene Walze 36 geführt ist. Diese bildet ein zweites Führungselement 32' der Freilegeeinrichtung 22. Das obere aktive Trum 34' des Förderbandes 34 verläuft unterhalb des Führungselements 32 hindurch, welches ebenfalls als Walze 38 ausgebildet ist. In Förderrichtung F gesehen befindet sich die Achse 38' der Walze 38 stromaufwärts der Achse 36' der Walze 36. Um die als Führungselement 32 dienende Walze 38 ist ein Niederhalteband 40 geführt, dessen aktives Trum 40' zusammen mit dem aktiven Trum 34' des Förderbandes 34 einen Förderspalt 42 für die Schuppenformation S bildet und dessen Rücktrum 40" durch eine in ihrer Länge veränderbare Schlaufe bildende Längenausgleichseinrichtung geführt ist. Am nicht gezeigten, stromaufwärts gelegenen Ende des ersten Bandförderers 26 ist sowohl das Förderband 34 als auch das Niederhalteband 40 um entsprechende Walzen geführt.

Die Freilegeeinrichtung 22 besteht aus den beiden durch die Walzen 36, 38 gebildeten Führungselementen 32, 32' und einem Antriebselement 46 - im vorliegenden Fall einem Zylinder-Kolbenaggregat - zum Bewegen der Walze 38 aus der in der Fig. 1 gezeigten Ruhestellung 30 in eine in den Fig. 2 und 3 gezeigte Freilegestellung 30' und wieder zurück. Beim Bewegen aus der Ruhestellung 30, in welcher das Trum 34' des Förderbandes 34 geradlinig zur Walze 36 verläuft, in die Freilegestellung 30' wird das Trum 34' zwisachen der stationären Walze am stromaufwärtigen Ende des ersten Bandförderers 26 und der stationären Walze 36 abgesenkt, so dass es S-förmig um einen Bereich der Walze 38 und die Walze 36 verläuft. Die Änderung der Länge des aktiven Trums 40' des Niederhaltebandes 40 beim Bewegen der Walze 38 wird durch entsprechendes Verschwenken des federbelasteten Hebels der Längenausgleichseinrichtung 44 kompensiert. Zur Kompensation der entsprechenden Längenänderungen des Förderbandes 34 ist dieses aus gummielastischem Material gebildet.

Die Walze 38 ist beidseits an je einer Lasche 48 gelagert, die andererseits an der die Walze 36 tragenden Welle frei schwenkbar gelagert ist. Die Achse 38' der Walze 38 bewegt sich somit entlang eines Abschnitts einer kreisförmigen Bewegungsbahn 38" um die Achse 36' der Walze 36.

Die zweite Fördereinrichtung 20 weist einen oberhalb des zweiten Bandförderers 28 angeordneten dritten Bandförderer 50 sowie einen diesem unmittelbar vorgeschalteten Überführförderer 52 auf. Letzterer wird durch zwei zusammen einen Förderspalt 54 bildende Bändchenförderer 56, 58 gebildet, die je zwei gelenkig miteinander verbundene Förderarme 60, 60' bzw. 62, 62' aufweisen. Die dem dritten Bandförderer 50 direkt vorgeschalteten ersten Förderarme 60, 62 sind mit ihrem förderwirksamen Ende übereinander ortsfest schwenkbar derart gelagert, dass der Förderspalt 54 auf der Höhe des Obertrums des dritten Bandförderers 50 ausmündet, um die mittels des Überführförderers 52 transportierten Erzeugnisse 14 dem dritten Bandförderer 50 zuzuleiten. An das freie Ende der ersten Förderarme 60, 62 sind die stromaufwärts gelegenen zweiten Förderarme 60', 62' angelenkt, deren stromaufwärts gelegenes freien Ende 64 mittels des Antriebselements 46 von einer in der Fig. 1 gezeigten Rückzugslage 66 in eine Arbeitslage 66' näher bei der Freilegeeinrichtung 22 und wieder zurück bewegbar ist; vergleiche Fig. 2 und 3.

Jedem der Förderarme 60, 60' bzw. 62, 62' ist ein laschenartiges Lagerschild 70 zugeordnet, wobei die Lagerschilder 70 jedes Bändchenförderers 56 bzw. 58 miteinander gelenkig verbunden sind. Diese Gelenkverbindung dient gleichzeitig zur Lagerung von Umlenkwalzen 72. Die den stromabwärts gelegenen Förderarmen 60, 62 zugeordneten Lagerschilder 70 sind an den ortsfesten Lagerstellen schwenkbar gelagert, an welchen die Umlenkwalzen 74 beim dritten Bandförderer 50 gelagert sind. Am freien Ende des dem Förderarm 60' zugeordneten Lagerschildes 70 ist eine im Durchmesser kleinere Umlenkwalze 76 frei drehbar gelagert. Die Bändchen 78 verlaufen mit ihrem oberen aktiven Trum von der kleinen Umlenkwalze 76 zur Umlenkwalze 72, zur Umlenkwalze 74 beim dritten Bandförderer 50 und um ein Umlenkwälzchen 80 zurück zur kleinen Umlenkwalze 76. Das Umlenkwälzchen 80 ist unterhalb der Umlenkwalze 72 angeordnet und an einem vom Lagerschild 70 abstehenden Ausleger gelagert.

Am freien Ende des dem Förderarm 62' zugeordneten Lagerschildes 70 ist eine rautenförmige Platte 70' befestigt, an der an den Ecken eines Dreiecks je eine kleine Umlenkwalze 82 frei drehbar gelagert ist. Zwei dieser kleinen Umlenkwalzen 82 befinden sich, in Ansicht gesehen, beidseitig des Lagerschilds 70 und eines etwa in der geradlinigen Verlängerung des Lagerschildes 70 am freien Ende der Platte 70'. Das untere aktive Trum der Bändchen 78' verläuft von der am freien Ende angeordneten kleinen Umlenkwalze 82, um die dem untenliegenden Bändchenförderer 58 zugewandte kleine Umlenkwalze 82, und um die Umlenkwalze 72 dieses Bändchenförderers 58 zur stromabwärts gelegenen ortfest gelagerten Umlenkwalze 74. Das Rücktrum verläuft von dieser um die Umlenkwalze 72 und um die obere kleine Umlenkwalze 82 zurück zu jener am freien Ende. Die Bändchen 78, 78' bilden am stromaufwärts gelegenen Ende 64 des Überführförderers 52 einen in Förderrichtung F gesehen sich verengenden Einlauf 54' in den Förderspalt 54.

Die Welle 82', an welcher die am freien Ende des obenliegenden Bändchenförderers 58 angeordnete kleine Umlenkwalze 82 frei drehbar gelagert ist, steht in axialer Richtung über die Platte 70' vor. Mit diesen vorstehenden Endbereichen ist die Welle 82' in einem geradlinigen Führungselement 86 geführt. In Arbeitslage 66' befindet sich die an der Welle 82' gelagerte kleine Umlenkwalze 82 nahe bei der Walze 38 und etwa in gleicher Höhe wie deren Achse 38', während sich die kleine Umlenkwalze 76 benachbart zur Walze 36 befindet. Eine gedachte geradlinige Verlängerung des Förderspalts 54 bildet etwa eine Tangente an die Walze 36. Oberhalb der Welle 82' ist an die Platte 70' eine Antriebslasche 84 angelenkt, die andererseits an der die Walze 38 tragenden Welle schwenkbar gelagert ist.

Die Funktionsweise der in den Fig. 1 bis 3 gezeigten Vorrichtung ist wie folgt. In Ruhestellung 30 der Walze 38 und somit in Rückzugslage 66 des Endes 64 des Überführförderers 52 wird die Schuppenformation S zwischen den Walzen 36, 38 der Freilegeeinrichtung 22 hindurch in der Förderebene dem zweiten Bandförderer 28 zuund mittels diesem weggefördert. Ist nun mindestens ein Erzeugnis 14 aus der Schuppenformation S auszuschleusen, werden mittels des Antriebselements 46 gleichzeitig die Walze 38 in die Freilegestellung 30' und das Ende 64 des Überführförderers 52 in die Arbeitslage 66' verbracht. Infolge der dadurch erzeugten Veränderung des Verlaufs des aktiven Trums 34' des Förderbands 34 und unter Ausnützung der Eigensteifigkeit der Erzeugnisse 14 hebt sich die vorauslaufende Kante 24 und der daran anschliessende Randbereich 24' jenes Erzeugnisses, welches mit seiner vorauslaufenden Kante 24 den von den Walzen 36 und 38 definierten Durchlass verlässt, vom vorauslaufenden noch dem zweiten Bandförderer 28 zuzuführenden bzw. zugeführten Erzeugnis 14 ab. Es stösst mit seiner vorauslaufenden Kante 24 in einem spitzen Winkel an den sich zwischen den kleinen Umlenkwalzen 82 befindlichen Abschnitt der Bändchen 78' an und wird von diesen in Richtung des Förderspalts 54 mitnehmend umgelenkt. Ist nur ein einziges Erzeugnis 14 der Schuppenformation S zu entnehmen, wird nun sobald das betreffende Erzeugnis 14 mit dem vorauslaufenden Randbereich 24' im Förderspalt 54 gehalten ist, das Antriebselement 46 aktiviert. Infolge der dadurch hervorgerufenen Bewegung einerseits des Endes 64 des Überführförderers 52, wird das von diesem erfasste Erzeugnis 14 unter dem nachfolgenden Erzeugnis 14 hervorgezogen und entlang des zweiten Förderweges 18 weitergefördert, und andererseits infolge des Verschwenkens der Walze 38 in die Ruhestellung 30 die nachfolgenden Erzeugnisse 14 wiederum entlang des ersten Förderwegs 10 weitergefördert.

Sind mehrere aufeinanderfolgende Erzeugnisse 14 vom ersten Förderweg 10 in den zweiten Förderweg 18 zu überführen, werden die Freilegestellung 30' und die Arbeitslage 66' entsprechend länger eingehalten.

Zur Synchronisation der Freilegeeinrichtung 22 und des Überführförderers 52 mit den Erzeugnissen 14 der ankommenden Schuppenformation S ist in bevorzugter Weise stromaufwärts der Abzweigstelle 16 ein Sensor zum Erkennen der vorlaufenden Kante 24 der Erzeugnisse 14 angeordnet, welcher seine Signale an eine, das Antriebselement 46 ansteuernde Steuereinrichtung abgibt.

Die Walzen 36 und 38 sind soweit voneinander beabstandet, dass sie keinen Klemmspalt für die hindurchgeförderten Erzeugnisse 14 bilden. Dadurch lässt sich das dem zweiten Förderweg 18 zugeführte Erzeugnis 14 problemlos unter dem nachfolgenden Erzeugnissen 14 wegziehen, weil dieses durch das Zusammenwirken des aktiven Trums 34' mit der Walze 38 zurückgehalten wird.

Selbstverständlich ist es auch denkbar, beide Walzen 36 und 38 bewegbar auszubilden, um die Richtung des Auslaufs des ersten Bandförderers 26 versteilen zu können.

Es ist auch möglich, das passive Trum des Förderbandes 34 durch eine Längenausgleichseinrichtung zu führen; in diesem Fall braucht das Förderband 34 nicht elastisch ausgebildet zu sein.

Es ist nicht notwendig, dass die Freilegeeinrichtung 22 am stromabwärts gelegenen Ende eines Bandförderers angeordnet ist. Sie kann auch in der Mitte des aktiven Trums angeordnet sein, wobei sich ein Führungselement 32' unterhalb und das andere 32 oberhalb des aktiven Trums befindet.

Selbstverständlich kann auch die zweite Fördereinrichtung 20 unterschiedlich ausgebildet sein.

Im gezeigten Ausführungsbeispiel sind alle Förderer bei der Fördereinrichtung mit derselben Fördergeschwindigkeit kontinuierlich angetrieben. Es ist aber auch möglich, die zweite Fördereinrichtung im start-stopp Betrieb zu betreiben.

## Patentansprüche

1. Vorrichtung zum wahlweisen Überführen von flexiblen flächigen Erzeugnissen, insbesondere Druckereiprodukten wie Zeitungen, Zeitschriften, Kuverts und dergleichen, aus einer entlang eines ersten Förderweges (10) transportierten Schuppenformation (S) auf einen vom ersten Förderweg (10) abzweigenden zweiten Förderweg (18), mit einer den ersten Förderweg (10) vorgebenden, Freilegemittel (22) zum Freilegen einer vorauslaufenden Kante (24) und eines an diese anschliessenden Randbereichs (24') der Erzeugnisse (14) aufweisenden ersten Fördereinrichtung (12) und einer den zweiten Förderweg (18) bestimmenden zweiten Fördereinrichtung (20), deren stromaufwärtsgelegenes Ende (64), zum Herauslösen von Erzeugnissen (14) aus der Schuppenformation (S), in eine den Freilegemitteln (22) benachbarte Arbeitslage (66') und zum Beenden des Herauslösens in eine von den Freilegemitteln (22) weiter beabstandete Rückzugslage (66) verbringbar ist, **dadurch gekennzeichnet, dass** die Freilegemittel (22) auf beiden Seiten des ersten Förderweges (10) je ein Führungselement (32, 32') aufweisen und, zum Überführen von Erzeugnissen (14) aus der Schuppenformation (S), diese Führungselemente (32, 32') aus einer Ruhestellung (30), in Richtung quer zum ersten Förderweg (10), relativ zueinander in eine Freilegestellung (30') bewegbar sind, um infolge der dadurch verursachten Änderung des ersten Förderwegs (10) die vorauslaufende Kante (24) und den vorauslaufenden Randbereich (24') des betreffenden Erzeugnisses (14) freizulegen und in Richtung zur zweiten Fördereinrichtung (20) aus dem ersten Förderweg (10) auszulenken, wobei das stromaufwärtsgelegene Ende (64) der zweiten Fördereinrichtung (20) und das bewegbare Führungselement (32) mittels eines gemeinsamen Antriebselements (46) von der Rückzugslage (66) beziehungsweise der Ruhestellung (30) in die Arbeitslage (66') beziehungsweise Freilegestellung (30') und wieder zurück bewegbar sind.

2. Vorrichtung nach Anspruch 1, **dadurch gekennzeichnet, dass** der erste Förderweg (10) bei sich in Ruhestellung (30) befindenden Führungselementen (32, 32') wenigstens annähernd geradlinig und bei sich in Freilegestellung (30') befindenden Führungselementen (32, 32') S-förmig verläuft.

3. Vorrichtung nach Anspruch 1 oder 2, **dadurch gekennzeichnet, dass** die Führungselemente (32, 32') durch Watzen (36, 38) gebildet sind.

4. Vorrichtung nach Anspruch 3, **dadurch gekennzeichnet, dass** eine erste der Walzen (36) ortsfest gelagert ist und die andere zweite der Walzen (38) stromaufwärts der ersten Walze (36) angeordnet ist.

5. Vorrichtung nach Anspruch 4, **dadurch gekennzeichnet, dass** die zweite Walze (38) entlang einer kreisbogenabschnittförmig um die Achse (36') der ersten Walze (36) verlaufenden Bewegungsbahn (38") von der Ruhestellung (30) in die Freilegestellung (30') und wieder zurück bewegbar ist.

6. Vorrichtung nach einem der Ansprüche 1 bis 5, **dadurch gekennzeichnet, dass** die erste Fördereinrichtung (12) einen Bandförderer (26) aufweist und eines der Führungselemente (32, 32') oberhalb und das andere (36) unterhalb des aktiven Trums (34') des Bandförderers (26) angeordnet ist.

7. Vorrichtung nach einem der Ansprüche 1 bis 6, **dadurch gekennzeichnet, dass** die zweite Fördereinrichtung (20) einen Förderspalt (54) bildende Förderbänder (78, 78') aufweist, die am stromaufwärts gelegenen Ende (64), in Arbeitslage (66'), je an einem der Führungselemente (32, 32') vorbeiverlaufen und einen sich verjüngenden Einlauf (54') in den Förderspalt (54) bilden.

8. Vorrichtung nach Anspruch 3 und 6, **dadurch gekennzeichnet, dass** das Förderband (34) des Bandförderers (26) um die unterhalb des aktiven Trums (34') angeordnete Walze (36) geführt ist, und dass um die oberhalb des aktiven Trums (34') angeordnete Walze (38) ein Niederhalteband (40) geführt ist, das zusammen mit dem Förderband (34) einen Förderspalt (42) für die Schuppenformation (S) bildet.

9. Vorrichtung nach Anspruch 6 oder 8, **dadurch gekennzeichnet, dass** das Förderband (34) gummielastisch auisgebildet oder um eine Längenausgleichsvorrichtung geführt ist.

## Claims

1. Apparatus for optionally transferring flexible sheet-like products, in particular printed products such as newspapers, periodicals, envelopes and the like, from an imbricated formation (S) transported along a first conveying path (10) onto a second conveying path (18) which branches off from the first conveying path (10), having a first conveying arrangement (12), which predetermines the first conveying path (10) and has exposure means (22) for exposing a leading edge (24) and an adjoining border region (24') of the products (14), and having a second conveying arrangement (20) which determines the second conveying path (18) and of which the upstream end (64), for the purpose of releasing products (14) from the imbricated formation (S), can be moved into an operating position (66'), adjacent to the exposure means (22), and, for the purpose of terminating the release operation, can be moved into a retracted position (66), spaced apart further from the exposure means (22), **characterized in that** the exposure means (22) have in each case one guide element (32, 32') on the two sides of the first conveying path (10) and, for the purpose of transferring products (14) from the imbricated formation (S), said guide elements (32, 32') can be moved relative to one another from a rest position (30), in a direction transverse to the first conveying path (10) into an exposure position (30') in order, on account of the resulting change in the first conveying path (10), for the leading edge (24) and the leading border region (24') of the relevant product (14) to be exposed and deflected from the first conveying path (10) in the direction of the second conveying path (20), it being possible for the upstream end (64) of the second conveying arrangement (20) and the movable guide element (32) to be moved, by means of a common drive element (46), from the retracted position (66) or the rest position (30) into the operating position (66') or exposure position (30') and back again.

2. Apparatus according to Claim 1, **characterized in that** the first conveying path (10), with the guide elements (32, 32') located in the rest position (30), runs at least more or less rectilinearly and, with the guide elements (32, 32') located in the exposure position (30'), runs in the form of an S.

3. Apparatus according to Claim 1 or 2, **characterized in that** the guide elements (32, 32') are formed by rollers (36, 38).

4. Apparatus according to Claim 3, **characterized in that** a first of the rollers (36) is mounted in a stationary manner and the other, second of the rollers (38) is arranged upstream of the first roller (36).

5. Apparatus according to Claim 4, **characterized in that** the second roller (38) can be moved along a movement path (38''), which runs in the form of part of a circle arc about the axis (36') of the first roller (36), from the rest position (30) into the exposure position (30') and back again.

6. Apparatus according to one of Claims 1 to 5, **characterized in that** the first conveying arrangement (12) has a belt conveyor (26), and one of the guide elements (32, 32') is arranged above, and the other (36) is arranged beneath, the active strand (34') of the belt conveyor (26).

7. Apparatus according to one of Claims 1 to 6, **characterized in that** the second conveying arrangement (20) has conveying belts (78, 78') which form a conveying nip (54) and at the upstream end (64), in the operating position (66'), run past in each case one of the guide elements (32, 32') and form a tapering inlet (54') into the conveying nip (54).

8. Apparatus according to Claims 3 and 6, **characterized in that** the conveying belt (34) of the belt conveyor (26) is guided around the roller (36), which is arranged beneath the active strand (34'), and **in that** a holding-down belt (40) is guided around the roller (38), which is arranged above the active strand (34'), said holding-down belt forming, together with the conveying belt (34), a conveying nip (42) for the imbricated formation (S).

9. Apparatus according to Claim 6 or 8, **characterized in that** the conveying belt (34) is of elastomeric design or is guided around a length-compensating means.

## Revendications

1. Dispositif pour transférer au choix des produits plats flexibles, en particulier des produits d'imprimerie, tels que des journaux, des périodiques, des enveloppes et analogues, le transfert se faisant d'une formation en écailles (S), transportée le long d'une première voie de transport (10), à une deuxième voie de transport (18) se ramifiant de la première voie de transport (10), avec un premier dispositif de transport (12) présentant des moyens de libération (22), prédéterminant la première voie de transport (10), pour libérer une arête (24) avant et une zone de bordure (24'), se raccordant à celui-ci, des produits (14), et un deuxième dispositif de transport (20), déterminant la deuxième voie de transport (18), deuxième dispositif de transport dont l'extrémité (64) placée à l'amont peut, pour prélever les produits (14) de la formation en écailles (S), être placée en une position de travail (66'), voisine des moyens de libération (22), et, pour l'achèvement du prélèvement, en une position de retrait (66), plus à l'écart des moyens de libération (22), **caractérisé en ce que** les moyens de libération (22) présentent, sur chacun des deux côtés de la première voie (10), un élément de guidage (32, 32') et, pour transférer des produits (14) de la formation en écailles (S), ces éléments de guidage (32, 32') sont déplaçables d'une position de repos (30), dans une direction transversale à la première voie de déplacement (10), l'un par rapport à l'autre, en une position de libération (30'), pour, par suite de la modification, provoquée de ce fait, de la première voie de transport (10), libérer l'arête avant (24) et la zone de bordure (24') avant du produit (14) concerné et effectuer un changement de direction dans la direction du deuxième dispositif de transport (20), depuis la première voie de transport (10), l'extrémité (64), placée en amont, du deuxième dispositif de transport (20) et l'élément de guidage (32) déplaçable étant déplaçables au moyen d'un élément d'entraînement (46) commun, de la position de retrait (66), respectivement la position de repos (30), à la position de travail (66'), respectivement la position de libération (30') et retour.

2. Dispositif selon la revendication 1, **caractérisé en ce que**, lorsque les éléments de guidage (32, 32') se trouvent à la position de repos (30), la première voie de transport (10) s'étend au moins à peu près de façon rectiligne et en forme de S, lorsque les éléments de guidage (32, 32') se trouvent à la position de libération (30').

3. Dispositif selon l'une des revendications 1 ou 2, **caractérisé en ce que** les éléments de guidage (32, 32') sont formés par des rouleaux (36, 38).

4. Dispositif selon la revendication 3, **caractérisé en ce qu'**un premier des rouleaux (36) est monté de façon localement fixe et l'autre, deuxième, des rouleaux (38) est disposé en amont du premier rouleau (36).

5. Dispositif selon la revendication 4, **caractérisé en ce que** le deuxième rouleau (38) est déplaçable le long d'une trajectoire de déplacement (38"), s'étendant en forme de tronçon d'arc de cercle autour de l'axe (36') du premier rouleau (36), de la position de repos (30) à la position de libération (30') et retour.

6. Dispositif selon l'une des revendications 1 à 5, **caractérisé en ce que** le premier dispositif de transport (12) présente un transporteur à bande (26) et l'un des éléments de guidage (32, 32') est disposé au-dessus, et l'autre (36) est disposé au-dessous du brin (34') actif du transporteur à bande (26).

7. Dispositif selon l'une des revendications 1 à 6, **caractérisé en ce que** le deuxième dispositif de transport (20) présente des bandes transporteuses (78, 78') formant un intervalle de transport (54), les bandes défilant à l'extrémité (64) placée en amont, en position de travail (66'), chacune sur l'un des éléments de guidage (32, 32') et formant, dans l'interstice de transport (54), une zone d'introduction (54') allant en s'effilant.

8. Dispositif selon les revendications 3 et 6, **caractérisé en ce que** la bande de transporteuse (34) du transporteur à bande (26) est guidée autour du rouleau (36) disposé au-dessous du brin actif (34'), et **en ce que**, autour du rouleau (38) disposé au-dessus du brin actif (34'), est guidée une bande abaisseuse (40), formant, conjointement avec la bande de transport (34), un interstice de transport (42) pour la formation en écailles (S).

9. Dispositif selon la revendication 6 ou 8, **caractérisé en ce que** la bande transporteuse (34) présente l'élasticité du caoutchouc, ou bien est guidée autour d'un dispositif de compensation de longueur.
